# EUROPÄISCHE PATENTSCHRIFT

(11) **EP 1 567 757 B1**
(45) Veröffentlichungstag und Bekanntmachung des Hinweises auf die Patenterteilung: **16.08.2006**
(21) Anmeldenummer: 03812145.5
(22) Anmeldetag: 05.11.2003
(51) Int. Cl.: F02D 35/02

(54) **VERFAHREN UND VORRICHTUNG ZUR SCHÄTZUNG DES BRENNRAUMDRUCKS**
METHOD AND DEVICE FOR ESTIMATION OF COMBUSTION CHAMBER PRESSURE
PROCEDE ET DISPOSITIF POUR EVALUER LA PRESSION D'UNE CHAMBRE DE COMBUSTION

(30) Priorität: 29.11.2002 DE 10256107
(43) Veröffentlichungstag der Anmeldung: 31.08.2005
(73) Patentinhaber: AUDI AG, 85045 Ingolstadt (DE); IAV GMBH, 10587 Berlin (DE)
(72) Erfinder: SCHMIDT, Thorsten, 38118 Braunschweig (DE); SCHULTALBERS, Wilfried, 38536 Meinersen (DE); RASCHE, Henning, 85080 Gaimersheim (DE); FEHRENBACH, Hermann, 76761 Rülzheim (DE); SCHEU, Joachim, 74206 Bad Wimpfen (DE)
(74) Vertreter: Mader, Wilfried
(86) Internationale Anmeldenummer: PCT/EP2003/012316
(87) Internationale Veröffentlichungsnummer: WO 2004/051064

(56) Entgegenhaltungen:
- WO-A-02/071308
- DE-C- 19 900 738
- GB-A- 2 331 154
- PATENT ABSTRACTS OF JAPAN vol. 013, no. 041 (M-791), 30. Januar 1989 (1989-01-30) -& JP 63 248954 A (TOYOTA MOTOR CORP), 17. Oktober 1988 (1988-10-17)

## Beschreibung

Die vorliegende Erfindung betrifft ein Verfahren zur Schätzung eines Brennraumdrucks einer Brennkraftmaschine sowie eine entsprechende Vorrichtung hierzu.

Zur Beschreibung der Vorgänge in einer Brennkammer einer Brennkraftmaschine wird vielfach der Brennraumdruck als maßgebliche Größe herangezogen. Kenntnisse über die Verbrennung können für die Motorsteuerung verwendet werden, um den Verbrennungsprozess zu optimieren. Dementsprechend können die Parameter des Verbrennungsprozesses, z. B. Zündzeitpunkt und Ventilsteuerung, durch das Motorsteuergerät gesetzt werden.

Der Brennraumdruck lässt sich durch einen Drucksensor ermitteln, wie im Dokument WO 02/071308 A1 offenbart. Aufgrund der ausgesprochen hohen zu messenden Drücke sind derartige Sensoren weder in der Herstellung noch im Einbau und in der Wartung kostengünstig. Dies wirkt sich umso nachteiliger bei Brennkraftmaschinen mit hohen Zylinderzahlen aus.

Die Aufgabe der vorliegenden Erfindung besteht somit darin, auf kostengünstigere Art und Weise Daten über den Verbrennungsprozess in den einzelnen Brennräumen einer Brennkraftmaschine zu gewinnen.

Erfindungsgemäß wird diese Aufgabe gelöst durch ein Verfahren zur Schätzung eines Brennraumdrucks einer Brennkraftmaschine durch Modellieren - der Brennkraftmaschine mit mehreren Modellparametern in einem Modell unter Bereitstellung eines Brennraumdruckwerts und eines Modellwechseldrehmoments, Erfassen eines lst-Wechseldrehmoments, Abgleichen des Modellwechseldrehmoments mit dem Ist-Wechseldrehmoment unter Abänderung der Modellparameter und Ermitteln eines Schätzwerts des Brennraumdrucks anhand des Modells auf der Grundlage der geänderten Modellparameter.

Ferner ist erfindungsgemäß vorgesehen eine entsprechende Vorrichtung zur Schätzung eines Brennraumdrucks einer Brennkraftmaschine mit einer Recheneinrichtung zum Modellieren der Brennkraftmaschine mit mehreren Modellparametern in einem Modell unter Bereitstellung eines Brennraumdruckwerts und eines Modellwechseidrehmoments, einer an die Recheneinrichtung angeschlossene Erfassungseinrichtung zum Erfassen eines Ist-Wechseldrehmoments, wobei durch die Rechnereinheit das Modellwechseldrehmoment mit dem Ist-Wochseidrehmoment unter Abänderung der Modellparameter abgleichbar und ein Schätzwert des Brennraumdrucks anhand des Modells auf der Grundlage der geänderten Modellparameter ermittelbar ist.

Mit dem erfindungsgemäßen Modell ist es möglich, Aussagen über den E-nergieumsatz in jedem Zylinder zu erhalten. Vorteilhaft dabei ist, dass nicht für jeden Zylinder ein Kennfeld mit einer Vielzahl von Parametern im Vorfeld aufgenommen werden muss, um für einen aktuellen Lauf Daten über den Verbrennungsprozess zu erhalten. Vielmehr ist es durch das Modell möglich, realistische Parameter für den Kreisprozess zu erhalten und damit beispielsweise eine Schadstoff- oder Kraftstoffminimierung durchzuführen.

Vorzugsweise ist in dem Modell ein Kreisprozessmodell zur Beschreibung einer Verbrennung in einer Brennkammer enthalten. Geeignete Kreisprozessmodell sind hinlänglich bekannt und lassen mit einer Vielzahl von Parametern praktisch jeden Brennprozess simulieren.

Ferner kann das Modell ein mechanisches Modell zur Beschreibung eines Feder-Masse-Systems der Brennkraftmaschine umfassen. Hiermit kann die individuelle Mechanik einer Brennkraftmaschine zur Erzeugung eines Drehmoments berücksichtigt werden.

Zur Gewinnung eines Modellwechseldrehmoments kann eine Bandbegrenzung vorgesehen sein. Mit Hilfe dieser Bandbegrenzung lässt sich zum einen der Gleichanteil ausfiltern und zum anderen eventuelle Störungen im Hochfrequenzbereich minimieren.

Vorzugsweise erfolgt der Abgleich zwischen dem Modellwechseldrehmoment und dem Ist-Wechseldrehmoment durch Fehlerberechnung und Reduzieren des Fehlers unter eine vorgegebene Schranke durch die Modellparameter mit Hilfe eines Regelkreises. Durch diesen Regelkreis erfolgt eine automatische Modellvalidierung. Es ist aber auch möglich, aus der Abweichung zwischen dem Modellwechseldrehmoment und dem Ist-Wechseldrehmoment durch einen einzigen Rechenschritt optimierte Modellparameter zu ermitteln, was auch als Einschrittverfahren bezeichnet wird.

Das Ist-Wechseldrehmoment kann ein Schätzwert sein, der durch ein Momentenschätzmodell ermittelt wurde. Des Weiteren kann das Ist-Wechseldrehmoment auch messtechnisch erfasst werden, wie dies in der Einleitung erwähnt wurde.

Die vorliegende Erfindung wird nun anhand der beigefügten Zeichnung näher erläutert, die ein Blockschaltdiagramm des erfindungsgemäßen Modells zur Zylinderdruckschätzung wiedergibt. Die nachfolgend beschriebenen Ausführungsbeispiele stellen bevorzugte Ausführungsformen der vorliegenden Erfindung dar.

Grundlage der Zylinderdruckschätzung ist ein Vergleich eines tatsächlich gemessenen oder ebenfalls geschätzten Ist-Wechseldrehmoments IW mit einem Modellwechseldrehmoment MW, das durch ein geeignetes Modell ermittelt wird. In der Abbildung ist das Modell als Regeischleife auf der rechten Seite dargestellt. Das Modell setzt sich im Wesentlichen aus einem Kreisprozessmodell 1 und einem mechanischen Modell 2 zusammen. In das Kreisprozessmodell werden, wie dies durch den von oben kommenden Pfeil in der Abbildung angedeutet ist, zunächst Startwerte zum Beispiel für Motortemperatur, Zündzeitpunkt und dergleichen als grobe Anhaltswerte für aktuelle Betriebswerte des Motors aus der Motorsteuerung entnommen. Auf der Grundlage dieser Eingangsparameter berechnet das Kreisprozessmodell 1 einen Druckverlauf in den einzelnen Brennkammern der verschiedenen Zylinder.

Das mechanische Modell 2 verwendet die ermittelten-Druckverläufe in den einzelnen Zylindern, um daraus einen Momentenverlauf der Kurbelwelle zu generieren. Hierzu wird das Feder-Masse-System der Brennkraftmaschine berücksichtigt. Insbesondere wird ein Drehmoment mit Gleich- und Wechselanteil berechnet. Der Wechselanteil beinhaltet Torsionsmomente beispielsweise der Kurbelwelle und Trägheitsmomente rotierender oder oszillierender Massen wie Kurbelwelle, Pleuel und dergleichen.

Der aus dem mechanischen Modell 2 gewonnene Momentenverlauf wird in dem Block 3 einer Bandbegrenzung unterzogen. Diese dient insbesondere der Mittelwertbefreiung, d. h. der Befreiung des Momentenverlaufs von dem auftretenden Gleichmoment. Darüber hinaus werden durch die Bandbegrenzung auch höhere Störfrequenzen eliminiert, so dass das Signal-RauschVerhältnis des verbleibenden Nutzsignals steigt. Ausgangssignal des Blocks 3 ist somit ein störungsreduziertes Modellwechseldrehmoment MW.

In dem Block 4 wird dieses Modellwechseldrehmoment MW mit einem Ist-Wechseldrehmoment IW verglichen und ein entsprechender Fehler ermittelt und als Ausgangssignal bereitgestellt. Vorzugsweise wird als Fehler der mittlere quadratische Fehler verwendet.

In einem Block 5 wird versucht, diesen Fehler zu minimieren. Hierzu wird der Fehler mit einer vorgegebenen Schranke verglichen. Ist der Fehler größer als die Schranke, so wird einer oder mehrere der Modellparameter für das Kreisprozessmodell 1 geändert. Ist der mittlere quadratische Fehler kleiner als die vorgegebene Schranke, so ist das gewünschte Optimum erreicht und die Modellparameter des Kreisprozessmodells 1 können als für den aktuellen Verbrennungsvorgang realistisch angesehen werden.

Die optimalen Modellparameter werden hier iterativ in einer Regelschleife gefunden. Alternativ kann hierfür aber auch ein rechnerisch aufwändigeres Einschrittverfahren verwendet werden.

Im linken Teil der Abbildung ist angedeutet, wie das Ist-Wechseldrehmoment IW ermittelt wird. Dies erfolgt im vorliegenden Fall mittels eines Momentenschätzverfahrens. Das hierfür verwendete Modell ist mit Block 6 symbolisiert. Dabei durchläuft ein mittels Periodendauermessung 61 gewonnenes Drehzahlsignal zunächst eine Geberradfehlerkompensation beziehungsweise Geberradadaption 62. Der Geberradfehler muss für jeden Motor vorher nur einmal eingelernt und dann abgelegt werden. Die anschließende Verarbeitung mit digitaler Filterung und Massenkraftkompensation 63 führt zum gewünschten Ist-Wechseldrehmoment IW.

Anstelle der Schätzung des Ist-Vllechseldrehmoments kann dieses auch unmittelbar durch Messung ermittelt werden. Eine Sensorik hierfür ist aus Kostengründen in Serien-Fahrzeugen in der Regel jedoch nicht verbaut.

Zusammenfassend betrachtet kann somit die kurbelwinkelaufgelöste Auswertung des Momentensigrials zur Schätzung des Zylinderdrucks herängezogen werden. Die so realisierte Zylinderdruckschätzung ebnet den Weg zum drehzahlbasierten, zylinderselektiven Motormanagement ohne kostspielige Zylinderdrucksensoren. Ein typischer Anwendungsfall wäre die Zylinderaussetzererkennung. Des Weiteren können die gewonnen Motordaten auch für die Kraftfahrzeugsicherheitskonzepte verwendet werden.

## Patentansprüche

1. Verfahren zur Schätzung eines Brennraumdrucks einer Brennkraftmaschine, mit den Schritten :
Modellieren der Brennkraftmaschine mit mehreren Modellparametern in einem Modell (1, 2) unter Bereitstellung eines Brennraumdruckwerts und eines Modellwechseldrehmoments (MW),
Erfassen eines Ist-Wochseidrehmoments (IW),
**gekennzeichnet durch**
Abgleichen (4, 5) des Modellwechseldrehmoments (MW) mit dem Ist-Wechseldrehmoment (IW) unter Abänderung der Modellparameter und
Ermitteln eines Schätzwerts des Brennraumdrucks anhand des Modells (1, 2) auf der Grundlage der geänderten Modellparameter.

2. Verfahren nach Anspruch 1, wobei das Modell (1, 2) ein Kreisprozessmodell (1) zur Beschreibung einer Verbrennung in einer Brennkammer umfasst, wobei insbesondere Startwerte aus einer Motorsteuerung entnommen werden.

3. Verfahren nach Anspruch 1 oder 2, wobei das Modell (1, 2) ein mechanisches Modell (2) zur Beschreibung eines Feder-Masse-Systems der Brennkraftmaschine umfasst.

4. Verfahren nach einem der Ansprüche 1 bis 3, wobei zur Gewinnung des Modellwechseldrehmoments (MW) eine Bandbegrenzung (3) durchgeführt wird.

5. Verfahren nach einem der Ansprüche 1 bis 4, wobei das Abgleichen (4, 5) durch Fehlerberechnung (4) und Reduzieren des Fehlers (5) unter eine vorgegebene Schranke in einem Regelkreis mittels der Modellparameter erfolgt.

6. Verfahren nach einem der Ansprüche 1 bis 5, wobei das Ist-Wechseldrehmoment (IW) ein Schätzwert aus einem Momentenschätzmodell ist.

7. Vorrichtung zur Schätzung eines Brennraumdrucks einer Brennkraftmaschine, mit
einer Recheneinrichtung zum Modellieren der Brennkraftmaschine mit mehreren Modellparametern in einem Modell (1, 2) unter Bereitstellung eines Brennraumdruckwerts und eines Modellwechseidrehmoments (MW),
einer an die Recheneinrichtung angeschlossenen Erfassungseinrichtung zum Erfassen eines Ist-Wechseldrehmoments (IW,) **dadurch gekennzeichnet, dass** durch die Recheneinrichtung das Modellwechseldrehmoment (MW) mit dem Ist-Wechseldrehmoment (IW) unter Abänderung der Modellparameter abgleichbar und ein Schätzwert des Brennraumdrucks anhand des Modells (1, 2) auf der Grundlage der geänderten Modellparameter ermittelbar ist.

8. Vorrichtung nach Anspruch 7, wobei das in der Recheneinrichtung abgelegte Modell (1, 2) ein Kreisprozessmodell (1) zur Beschreibung einer Verbrennung in einer Brennkammer umfasst, wobei insbesondere Startwerte aus einer Motorsteuerung entnehmbar sind.

9. Vorrichtung nach Anspruch 7 oder 8, wobei das in der Recheneinrichtung abgelegte Modell (1, 2) ein mechanisches Modell (2) zur Beschreibung eines Feder-Masse-Systems der Brennkraftmaschine umfasst.

10. Vorrichtung nach einem der Ansprüche 7 bis 9, die zur Gewinnung des Nlodellwechseldrehmoments (MW) aus einem Momentenverlauf eine Filtereinrichtung für eine Bandbegrenzung (3) umfasst.

11. Vorrichtung nach einem der Ansprüche 7 bis 10, wobei ein Abgleichen des Modellwechseldrehmoments (MW) mit dem Ist-Wechseldrehmoment (IW) in der Recheneinrichtung durch Fehlerberechnung und Reduzieren eines Fehlers unter eine vorgegebene Schranke in einem Regelkreis mit tels der Modellparameter durchführbar ist.

12. Vorrichtung nach einem der Ansprüche 7 bis 11, wobei die Erfassungseinrichtung zum Erfassen des Ist-Wechseldrehmoments (lW) eine weitere Recheneinrichtung zum Schätzen des Ist-Wechseldrehmoments (IW) aus einem Messwert bezüglich einer Winkelgeschwindigkeit der Brennkraftmaschine besitzt.

## Claims

1. Method of estimating the combustion chamber pressure of an internal combustion engine, comprising the steps:
modelling the internal combustion engine with several model parameters in a model (1, 2) to give a combustion chamber pressure value and a model alternating torque (MW), and
determining an actual alternating torque (IW),
**characterised by**
adapting (4, 5) the model alternating torque (MW) to the actual alternating torque (IW) by altering the model parameters and
determining an estimated value for the combustion chamber pressure by way of the model (1, 2) on the basis of the altered model parameters.

2. Method according to claim 1, in which the model (1, 2) includes a cyclic process model (1) for describing combustion in a combustion chamber, in particular, start values being taken from an engine control unit.

3. Method according to claim 1 or claim 2, in which the model (1, 2) includes a mechanical model (2) for describing a spring-mass system of the internal combustion engine.

4. Method according to one of claims 1 to 3, in which band limiting (3) is carried out in order to obtain the model alternating torque (MW).

5. Method according to one of claims 1 to 4, in which the adaptation (4, 5) is effected by calculating errors (4) and reducing the error (5) to below a predetermined limit in a control circuit by means of the model parameters.

6. Method according to one of claims 1 to 5, in which the actual alternating torque (IW) is an estimated value from a torque estimation model.

7. Device for estimating the combustion chamber pressure of an internal combustion engine, comprising
a computer for modelling the internal combustion engine with several model parameters in a model (1, 2) to give a combustion chamber pressure value and a model alternating torque (MW), and
a detector connected to the computer for detecting an actual alternating torque (IW),
**characterised in that** the model alternating torque (MW) can be adapted to the actual alternating torque (IW) by the computer by altering the model parameters and an estimated value for the combustion chamber pressure can be determined by way of the model (1, 2) on the basis of the altered model parameters.

8. Device according to claim 7, in which the model (1, 2) stored in the computer includes a cyclic process model (1) for describing combustion in a combustion chamber, wherein, in particular, start values can be taken from an engine control unit.

9. Device according to claim 7 or claim 8, in which the model (1, 2) stored in the computer includes a mechanical model (2) for describing a spring-mass system of the internal combustion engine.

10. Device according to one of claims 7 to 9, including a filtering device for band limiting (3) in order to obtain the model alternating torque (MW) from a torque curve.

11. Device according to one of claims 7 to 10, in which the model alternating torque (MW) can be adapted to the actual alternating torque (IW) in the computer by calculating errors and reducing the error to below a predetermined limit in a control circuit by means of the model parameters.

12. Device according to one of claims 7 to 11, in which the detector for detecting the actual alternating torque (IW) has a further computer for estimating the actual alternating torque (IW) from a measured value with respect to the angular velocity of the internal combustion engine.

## Revendications

1. Procédé d'estimation d'une pression de chambre à combustion d'un moteur à combustion interne, comprenant les étapes :
de modélisation d'un moteur à combustion interne avec plusieurs paramètres de modèles dans un modèle (1, 2) en fournissant une valeur de pression de chambre à combustion et un couple de changement de modèle (MW), de saisie d'un couple de changement réel (IW),
**caractérisé par** une égalisation (4, 5) du couple de changement de modèle (MW) avec le couple de changement réel (IW) par la modification des paramètres de modèle et le calcul d'une valeur d'estimation de la pression de la chambre à combustion à l'aide du modèle (1, 2) sur la base des paramètres de modèle modifiés.

2. Procédé selon la revendication 1, dans lequel le modèle (1, 2) comprend un modèle de cycle (1) pour décrire une combustion dans une chambre à combustion, dans lequel, en particulier, des valeurs de départ sont issues d'une commande de moteur.

3. Procédé selon la revendication 1 ou 2, dans lequel le modèle (1, 2) comprend un modèle mécanique (2) pour décrire un système de ressort-masse du moteur à combustion interne.

4. Procédé selon l'une des revendications 1 à 3, dans lequel pour produire le couple de changement de modèle (MW), une limitation de bande (3) est réalisée.

5. Procédé selon l'une des revendications 1 à 4, dans lequel l'égalisation (4, 5) est réalisée par calcul de l'erreur (4) et réduction de l'erreur (5) dans une limite prédéfinie dans un circuit de réglage au moyen des paramètres de modèle.

6. Procédé selon l'une des revendications 1 à 5, dans lequel le couple de changement réel (IW) est une valeur d'estimation d'un modèle d'estimation de couple.

7. Dispositif pour estimer la pression d'une chambre à combustion d'un moteur à combustion interne, avec un dispositif de calcul pour modéliser le moteur à combustion interne avec plusieurs modèles de paramètres dans un modèle (1, 2) en fournissant une valeur de pression de la chambre à combustion et un couple de changement de modèle (MW), un dispositif de saisie raccordé au dispositif de calcul pour la saisie d'un couple de changement réel (IW),
**caractérisé en ce que**, par le dispositif de calcul, le couple de changement de modèle (MW) peut être égalisé avec le couple de changement réel (IW) par modification des paramètres de modèles et une valeur d'estimation de la pression de la chambre à combustion peut être calculée à l'aide du modèle (1, 2) sur la base des paramètres de modèle modifiés.

8. Dispositif selon la revendication 7, dans lequel le modèle (1, 2) défini dans le dispositif de calcul comprend un modèle de cycle (1) pour décrire une combustion dans une chambre à combustion, dans lequel, en particulier, des valeurs de départ sont issues d'une commande de moteur.

9. Dispositif selon la revendication 7 ou 8, dans lequel le modèle (1, 2) défini dans le dispositif de calcul comprend un modèle mécanique (2) pour décrire un système de ressort-masse du moteur à combustion interne.

10. Dispositif selon l'une des revendications 7 à 9, qui comprend un dispositif de filtrage pour une limitation de bande (3) pour produire le couple de changement de modèle (MW) à partir d'un profil de variation de couple.

11. Procédé selon l'une des revendications 7 à 10 dans lequel une égalisation du couple de changement de modèle (MW) avec le couple de changement réel (IW) est réalisable dans le dispositif de calcul par calcul de l'erreur et réduction d'une erreur dans une limite prédéfinie dans un circuit de réglage au moyen des paramètres de modèle.

12. Procédé selon l'une des revendications 7 à 11 dans lequel le dispositif de saisie pour saisir le couple de changement réel (IW) possède un autre dispositif de calcul pour estimer le couple de changement réel (IW) à partir d'une valeur de mesure par rapport à une vitesse angulaire du moteur à combustion interne.
